# EUROPÄISCHE PATENTSCHRIFT

(11) **EP 1 517 023 B1**
(45) Veröffentlichungstag und Bekanntmachung des Hinweises auf die Patenterteilung: **07.03.2007**
(21) Anmeldenummer: 03102363.3
(22) Anmeldetag: 30.07.2003
(51) Int. Cl.: F02D 11/10, F02D 41/14

(54) **Verfahren zum Voreinstellen der Frischluftzufuhrdrosselung in einem Verbrennungsmotor**
Method for preadjusting the throttling of the suction air in an internal combustion engine
Procédé pour pré-ajuster l'étranglement de l'air d'aspiration dans un moteur à combustion interne

(43) Veröffentlichungstag der Anmeldung: 23.03.2005
(73) Patentinhaber: Ford Global Technologies, LLC, A subsidary of Ford Motor Company, Dearborn, MI 48126 (US)
(72) Erfinder: Yacoub, Yasser Mohammed Sayed, 50858, Köln (DE); Moraal, Paul Eduard, 6291 VP, Vaals (NL); Kuenstler, Johannes, 52064, Aachen (DE)
(74) Vertreter: Drömer, Hans-Carsten

(56) Entgegenhaltungen:
- EP-A- 0 221 386
- EP-A- 0 976 922
- WO-A-03/012559
- DE-A- 3 816 520
- DE-A- 4 142 155

## Beschreibung

Die vorliegende Erfindung betrifft ein Verfahren zum Voreinstellen der Frischluftzufuhrdrosselung in einem Verbrennungsmotor, insbesondere in einem Dieselmotor, welcher mit einem Regelkreis zum Regeln der Drosselung der Frischluftluftzufuhr ausgestattet ist, ein Verfahren zum Regenerieren einer Abgasreinigungseinrichtung eines Verbrennungsmotors, sowie einen Verbrennungsmotor.

Um schädliche Emissionen von Verbrennungsmotoren zu vermindern, kommen im Abgassystem angeordnete Partikelfilter zur Anwendung. Bspw. sammelt in einem Dieselmotor ein Partikelfilter (DPF, Diesel Particulate Filter) den im Dieselmotor erzeugten Ruß. Dabei sammeln sich kohlenstoffhaltige Filterrückstände an, die den Strömungswiderstand für die den Partikelfilter passierenden Abgase erhöhen. Daher muß ein derartiger Partikelfilter von Zeit zu Zeit regeneriert werden, damit sich der Kraftstoffverbrauch des Motors nicht aufgrund des Strömungswiderstandes in unerwünschter Weise erhöht. Das Regenerieren erfolgt durch einen Oxidationsprozeß, d. h. durch Verbrennen der Filterrückstände. Der in den Filterrückständen enthalten Kohlenstoff entzündet sich jedoch erst bei relativ hohen Temperaturen von ca. 550°C, sofern der Verbrennungsprozeß keine katalytische Unterstützung erfährt. Derart hohe Abgastemperaturen werden jedoch nur erreicht, wenn der Motor bei hoher Belastung oder im hohen Drehzahlbereich betrieben wird. Um ein Regenerieren des Partikelfilters unter allen Betriebsbedingungen, also auch dann, wenn der Motor nicht bei hoher Belastung oder im hohen Drehzahlbereich betrieben wird, gewährleisten zu können, muß daher die Möglichkeit geschaffen werden, ggf. die Abgastemperatur auf einen für die Regeneration des Partikelfilters ausreichenden Wert zu erhöhen.

Im Stand der Technik sind verschiedene Vorgehensweisen zum Erhöhen der Abgastemperatur vorgeschlagen worden. Eine Maßnahme zum Erhöhen der Abgastemperatur stellt dabei, ggf. im Zusammenspiel mit weiteren Maßnahmen, das Drosseln der Frischluftzufuhr des Motors dar, wie es bspw. in EP 1 205 647, EP 1 296 050 und EP 1 304 458 beschrieben ist.

Den genannten Vorgehensweisen ist gemeinsam, daß eine genaue Steuerung der Drosselung nötig ist, um die hohe Abgastemperatur auch im nicht-stationären Betrieb des Motors, d. h. beim Übergang zwischen verschiedenen Betriebszuständen, bspw. beim Fahren im Stadtverkehr mit häufigen Leerlaufbetrieb und häufigen Bremsvorgängen, aufrecht erhalten zu können. Die bisherigen Steuerungsstrategien für das Drosseln der Frischluftzufuhr bestehen typischerweise aus einem Steuerterm, auch Voreinstellterm genannt, der ein rasches Neueinstellen der Drosselung ermöglicht, sowie einem Regelterm, durch den Fehler im stationären Betrieb der Drosselung ausgeglichen werden. Eine entsprechende Steuerung ist in WO 03/012559 A1 beschrieben. Der Steuerterm, der während des Entwicklungsprozesses eingestellt wird, spezifiziert eine Drosselstellung oder den Arbeitszyklus eines der Drossel zugeordneten Stellgliedes.

Alterungserscheinungen der Stelleinrichtung der Drossel, bspw. einer Unterdruck-Stelleinrichtung können bei an sich gleichen Drosseleinrichtungen zu signifikanten Abweichungen in den einem Arbeitszyklus zugeordneten Drosselstellungen führen. Ebenso können aufgrund von Herstellungstoleranzen signifikante Abweichungen in den effektiven Strömungsquerschnitten bei identischen Drosselstellungen auftreten. Daher kann eine Drosselsteuerung für einen Motor (mit nominellen Drosselkenngrößen) gut eingestellt sein, wohingegen sie bei anderen Motoren aufgrund von (summierten) Fertigungstoleranzen bei identischem Einstellsignal für die Drosselung zu einem höheren oder niedrigeren Fluß durch die Drosselklappe führt. Ein niedrigerer Fluß, d. h. eine stärkere Drosselung, kann zu Instabilitäten beim Verbrennungsprozeß im Motor oder zu Problemen im Fahrbetrieb führen (insbesondere bei Drosselplatten mit geringer Leckrate), wohingegen ein zu hoher Fluß, d. h. eine geringere Drosselung, negative Auswirkungen auf die erzielbare Abgastemperatur beim Regenerieren des Partikelfilters hat, was das Regenerieren des Partikelfilters erschwert. Die Bedeutung des letzten Punktes sollte nicht unterschätzt werden. Insbesondere, wenn man die Regenerationskennlinien katalytischer Filtersysteme oder von Partikelfiltern, bei denen die Regeneration ohne zusätzliche Kraftstoffeinspritzung erfolgt, betrachtet, ist zu erkennen, daß ein Verringern der Abgastemperatur um 10-20°C wegen der exponentiellen Abhängigkeit der Regenerationsrate von der Abgastemperatur zu einer Verdoppelung der benötigten Regenerationszeit führen kann.

Aus der DE 38 16 520 A1 ist ein Verfahren zum Adaptieren eines Vorsteuerwertes einer Lambdaregelung bekannt. In diesem Verfahren wird der Wert einer Vorsteuergröße in einem Kalibrierungsverfahren derart bestimmt, daß die Wirkung mindestens einer Einflußgröße minimiert wird.

Es ist eine Aufgabe der vorliegenden Erfindung, ein verbessertes Verfahren zum Regenerieren eines Partikelfilters im Abgassystem eines Verbrennungsmotors zur Verfügung zu stellen.

Eine weitere Aufgabe der vorliegenden Erfindung ist es, einen verbesserten Verbrennungsmotor zur Verfügung zu stellen.

Die erste Aufgabe wird durch ein Verfahren nach Anspruch 1 zum Voreinstellen der Frischluftzufuhrdrosselung in einem Verbrennungsmotor, und die zweite Aufgabe durch einen Verbrennungsmotor nach Anspruch 12 gelöst. Die Abhängigen Ansprüche repräsentieren vorteilhafte Weiterbildungen der Erfindung.

Im erfindungsgemäßen Verfahren zum Regenerieren eines Partikelfilters im Abgassystem eines mit einem Regelkreis zum Regeln der Drosselung der Frischluftluftzufuhr ausgestatten Verbrennungsmotors unter Erhöhung der Abgastemperatur durch Drosseln der Frischluftzufuhr, wird ein Stellsignal des Regelkreises mit einem Voreinstellsignal zu einem die Drosselung einstellenden Drosselsignal kombiniert. Das erfindungsgemäße Verfahren zeichnet sich dadurch aus, daß ein Kalibrieren des Voreinstellsignals anhand des Stellsignals erfolgt.

Die Erfindung beruht auf den folgenden Überlegungen:

Würde ein hinreichend eingestelltes Drosselungssystem nominelle Drosselkenngrößen aufweisen, so würde das Voreinstellsignal das korrekte Drosselsignal darstellen, d. h. es würde kein Regelungsbedarf bestehen. Tatsächlich treten jedoch Fehler auf, die insbesondere auf Herstellungstoleranzen oder Alterungserscheinungen bei Komponenten zurückzuführen sind. Der Regelkreis dient daher dazu, im stationären Betrieb der Drosselung diese Fehler mittels eines mit dem Voreinstellsignal zu kombinierenden Stellsignals auszugleichen.

Das erfindungsgemäße Kalibrieren des Voreinstellsignals anhand des Stellsignals ermöglicht es nun, die Herstellungstoleranzen oder Alterungserscheinungen bereits im Voreinstellsignal zu berücksichtigen und so den Beitrag des Stellsignals zum Drosselsignal zu verringern. Das Resultat ist ein an die im jeweiligen Motor vorliegenden Kenngrößen angepasstes Voreinstellsignal. Im Ergebnis ermöglicht das erfindungsgemäße Verfahren aufgrund des verbesserten Voreinstellsignals insbesondere beim nicht-stationären Betrieb des Verbrennungsmotors eine verbesserte Steuerung der Frischluftzufuhr.

Mit der verbesserten Steuerung der Frischluftzufuhr können insbesondere auch verbesserte Strategien zum Regenerieren von Partikelfiltern im Abgassystem des Verbrennungsmotors verwirklicht werden.

Das erfindungsgemäße Verfahren ermöglicht eine adaptive Steuerungsstrategie für die Drosselung, in der das Voreinstellsignal immer wieder aktualisiert, d. h. an die aktuellen Toleranzen oder Alterungserscheinungen angepaßt wird. In einer Ausgestaltung der Erfindung erfolgt daher ein wiederholtes Kalibrieren des Voreinstellsignals anhand des Stellsignals. Das Anpassen kann als "Lernprozeß" angesehen werden, in dem die Drosselung "lernt" sich verändernde Toleranzen oder Alterungserscheinungen zu berücksichtigen. Die adaptive Steuerungsstrategie kann Positionssensoren für die Drosselklappe überflüssig machen. Außerdem können die Herstellungskosten für die Drossel- und Stelleinrichtung verringert werden, da weniger stringente Anforderungen an die Spezifikationen für die Herstellungstoleranzen gestellt werden können.

In einer Ausgestaltung des erfindungsgemäßen Verfahrens erfolgt das Kalibrieren anhand eines aus dem Stellsignal und dem Voreinstellsignal ermittelten Korrekturterms. In einer einfach zu realisierenden Weiterbildung kann der Korrekturterm insbesondere anhand eines zum Voreinstellsignal hinzu zu addierenden und auf dem Stellsignal basierenden Offsets ermittelt werden.

Der Offset kann insbesondere definiert sein durch
- den Wert des Stellsignals abzüglich eines positiven Grenzwertes, falls der Wert des Stellsignals größer als der Grenzwert ist,
- durch den Wert des Stellsignals zuzüglich des Grenzwertes, falls der Wert des Stellsignals kleiner als das Negative des Grenzwertes ist, und
- durch den Wert Null, falls der Betrag des Stellsignals kleiner als oder gleich dem Grenzwert ist.

Mittels des Grenzwertes kann ein Bereich festgelegt werden, in welchem das Stellsignal variieren kann, ohne daß eine Kalibrierung des Voreinstellsignals erfolgt. D. h. eine Kalibrierung erfolgt bei Vorhandensein eines solchen Grenzwertes nur dann, wenn die mit den Toleranzen und/oder Alterungserscheinungen einhergehenden Fehler ein nicht mehr akzeptables, durch den Grenzwert definiertes Maß übersteigen.

Der Korrekturterm kann in einer Ausgestaltung des Verfahrens insbesondere durch den Offset selbst gegeben sein. Falls der Korrekturterm durch den Offset selbst gegeben ist, erfolgt eine rasche Reaktion des Voreinstellsignals auf den Offset, d. h. es erfolgt eine rasche Kalibrierung. Wenn ein großer Offset vorliegt, kann es dabei jedoch zu einem großen Sprung im Voreinstellsignal kommen. Alternativ kann der Korrekturterm daher auch durch einen Bruchteil des Offsets gegeben sein, wobei das Kalibrieren dann in mehreren, der Anzahl der Bruchteile entsprechenden Kalibrierungsschritten erfolgt. So lassen sich große Sprünge im Voreinstellsignal vermieden.

Vor dem Kalibrieren des Voreinstellsignals kann eine Prüfung dahingehend erfolgen, ob sich der Regelkreis in einem stationären Betriebszustand befindet, wobei das Kalibrieren des Voreinstellsignals nur dann stattfindet, wenn ein stationärer Betriebszustand des Regelkreises festgestellt wird. Dadurch kann ein fehlerhaftes Kalibrieren in einem nicht-stationären Zustand vermieden werden. In einer Ausgestaltung kann der stationäre Betriebszustand festgestellt werden, wenn ausgesuchte Motorparameter, bspw. über eine vorbestimmte Zeitdauer nahezu konstant sind.

Das Ermitteln des Voreinstellsignals für die Drosselung kann anhand einer Abbildungsvorschrift erfolgen, welche einen Wert für das Voreinstellsignal in Abhängigkeit von Motorparametern des Verbrennungsmotors liefert. Ggf. können zum so ermittelten Voreinstellsignal noch Korrekturen für Umgebungs- und/oder Motorbedingungen hinzukommen. Im Stand der Technik erfolgt das Ermitteln des Voreinstellsignals in der Regel anhand einer solchen Abbildungsvorschrift. Das Kalibrieren des Voreinstellsignals kann daher in einer einfachen Weise dadurch realisiert werden, daß die Abbildungsvorschrift aktualisiert wird. Beim Kalibrieren kann entweder die gesamte Abbildungsvorschrift aktualisiert werden, d. h. es erfolgt ein Aktualisieren der Abbildungsvorschrift für alle Motorparameter, oder es kann lediglich ein Aktualisieren desjenigen Teils der Abbildungsvorschrift erfolgen, dessen Motorparameter dem stationären Betriebszustand entsprechen. Das erfindungsgemäße Verfahren zum Voreinstellen der Frischluftzufuhrdrosselung in einem Verbrennungsmotor kann insbesondere als Teil eines Verfahrens zum Regenerieren eines Partikelfilters unter Erhöhung der Abgastemperatur im Abgassystem eines Verbrennungsmotors durch Drosseln der Frischluftzufuhr zur Anwendung kommen.

Ein erfindungemäßer Verbrennungsmotor umfaßt:
- eine Drosseleinrichtung zum Drosseln der Frischluftzufuhr,
- einen Regelkreis, der zur Ausgabe eines Stellsignals zum Regeln der Drosselung der Frischluftluftzufuhr ausgestaltet ist,
- eine Steuereinheit, die zur Ausgabe eines Voreinstellsignals zum Voreinstellen der Drosselung der Frischluftluftzufuhr ausgestaltet ist,
- einer Kombiniereinheit, die zum Erzeugen eines die Drosselung einstellenden Drosselsignal anhand einer Kombination des Voreinstellsignals mit dem Stellsignal ausgestaltet ist,
- einen im Abgassystem angeordneten Partikelfilter, welcher unter Erhöhung der Abgastemperatur durch Drosselung der Frischluftzufuhr regenerierbar ist,
- eine Regenerationseinrichtung zum Regenerieren des Partikelfilters durch Drosselung der Frischluftzufuhr unter Erhöhung der Abgastemperatur, und
- eine Kalibriereinheit zum Kalibrieren des Voreinstellsignals, die zum Ausführen des erfindungsgemäßen Verfahrens zum Regenerieren eines Partikelfilters ausgestaltet ist.

Weitere Merkmale, Vorteile und Eigenschaften der Erfindung werden nachfolgend anhand eines Ausführungsbeispiels unter Bezugnahme auf die beiliegenden Zeichnungen erläutert.
- Fig. 1: zeigt die typische Struktur einer Steuerung/Regelung für die Drosselung der Frischluftzufuhr in einem Verbrennungsmotor.
- Fig. 2: stellt das erfindungsgemäße Verfahren anhand eines Flußdiagramms dar.

Zum besseren Verständnis der Erfindung wird zuerst anhand von Fig. 1 die typische Struktur einer Steuerung/Regelung für die Frischluftzufuhrdrossel 1, im Folgenden kurz Drossel genannt, in einem Verbrennungsmotor beschrieben. Mittels der Drossel 1 wird der Ansaugdruck im Ansaugkrümmer des Motors eingestellt.

Die Steuerung/Regelung umfaßt eine Steuerung, die ein Steuersignal oder Voreinstellsignal u_ff zur Beeinflussung der Drossel 1 ausgibt. Das Ermitteln des Voreinstellsignals u_ff erfolgt anhand einer kalibrierten Abbildungsvorschrift 3, die das Stellsignal u_ff in Abhängigkeit von der Motordrehzahl 2 und dem Motordrehmoment 4 ausgibt. Der anhand der Abbildungsvorschrift 3 ermittelte Wert für das Voreinstellsignal u_ff kann mittels einer Korrektureinheit 5 in Abhängigkeit von weiteren Betriebszuständen 6 des Motors korrigiert werden.

Außerdem umfaßt die Steuerung/Regelung einen Regelkreis mit einem Regler 7, der ein Stellsignal u_fb zum Beeinflussen der Drossel 1 ausgibt. Der Regler 7 erzeugt das Stellsignal u_fb als Antwort auf die Abweichung map_error des im Ansaugkrümmer gemessenen tatsächlichen Drucks map von einem Sollwert map_ref. Der Sollwert map_ref für den Druck im Ansaugkrümmer wird anhand einer kalibrierten Abbildungsvorschrift 9 ermittelt, die den Sollwert map_ref in Abhängigkeit von der Motordrehzahl 2 und dem Motordrehmoment 4 ausgibt. Mittels einer Sollwertkorrektureinheit 11 kann, um Umgebungszustände und weitere Motorbetriebszustände 12 zu berücksichtigen, der anhand der Abbildungsvorschrift 11 ermittelte Sollwert eine Korrektur erfahren, bevor die Abweichung map_error des tatsächlichen Drucks map im Ansaugkrümmer vom Sollwert map_ref bestimmt wird. Die Abweichung map_error wird schließlich in den Regler eingegeben, der auf der Basis der Abweichung map_error daß Stellsignal u_fb berechnet.

In der Steuerung/Regelung wird das Stellsignal u_fb zum Voreinstellsignal u_ff hinzuaddiert, um ein Drosselsignal u als Einstellsignal actuator_cmd für den Stellantrieb der Drossel 1 zu erhalten. Wie in Fig. 1 dargestellt, kann das Drosselsignal u in einer optionalen Skaliereinheit 13 noch eine Skalierung erfahren, so daß das skalierte Drosselsignal das eigentliche Einstellsignal actuator_cmd für den Stellantrieb der Drossel 1 darstellt.

Im Stand der Technik dient die Steuerung dazu, ein rasches Einstellen der Drossel 1 im nicht-stationären Betrieb des Motors zu ermöglichen, während die Regelung im stationären Betrieb des Motors das Korrigieren von Fehlern übernimmt, die aufgrund von Alterungseffekten oder Fertigungstoleranzen auftreten.

Im erfindungsgemäßen Verfahren wird nun das Stellsignal u_fb der Regelung herangezogen, um das Voreinstellsignal u_ff bspw. mittels eines Offsets ff_offset insbesondere wiederholt zu kalibrieren und so das Voreinstellsignal u_ff an veränderte Betriebsbedingungen des Motors, bspw. aufgrund von Alterungserscheinungen, anzupassen. Das derart angepasste bzw. aktualisierte Voreinstellsignal u_ff ermöglicht dann ein präziseres Einstellen der Drosselung.

Eine mögliche Vorgehensweise beim Kalibrieren des Voreinstellsignals u_ff wird nachfolgend mit Bezug auf das in Fig. 2 gezeigte Flußdiagramm beschrieben.

Nachdem der das Verfahren im Schritt 20 gestaltet worden ist, erfolgt zunächst in Schritt 22 eine Abfrage, ob eine Regelung der Drossel stattfindet. Falls dies verneint wird, kehrt das Verfahren an seinen Ausgangspunkt zurück. Wird die Abfrage nach der Regelung bejaht, so erfolgt im nächsten Schritt 24 eine Abfrage, ob das Kalibrieren des Voreinstellsignals zugelassen ist. Falls nicht, kehrt das Verfahren an seinen Ausgangspunkt zurück. Beide Bedingungen, d. h. Regelung der Drossel und Zugelassensein der Kalibrierung, müssen erfüllt sein, bevor das eigentliche Kalibrierungsverfahren in Schritt 26 beginnen kann. Falls keine Regelung der Drossel stattfindet, steht die notwendige Information zum Kalibrieren des Voreinstellsignals u_ff nicht zur Verfügung. Mittels der zweiten Bedingung kann ein Ausschalten der Kalibrierung, bspw. während der Aufwärmphase des Motors oder bei Betriebszuständen des Motors, in denen ein Kalibrieren nicht nötig ist, etwa während des Hochlastbetriebs des Motors, Berücksichtigung finden.

Zwar erfolgt im vorliegenden Ausführungsbeispiel die Abfrage, ob eine Regelung der Drossel stattfindet, vor der Abfrage, ob das Kalibrieren des Voreinstellsignals zugelassen ist, jedoch ist diese Reihenfolge willkürlich gewählt kann und kann genauso gut umgedreht werden Sind beide Bedingungen erfüllt, so erfolgt in Schritt 26 eine Abfrage dahingehend, ob sich die Regelung und/oder der Motor in einem stationären Zustand befinden. Ein stationärer Zustand des Motors läßt sich bspw. feststellen, indem Grenzwerte für die Ableitungen der Motordrehzahl und des Drehmoments festgesetzt werden, bei deren Erreichen oder Unterschreiten ein stationärer Zustand des Motors vorliegt.

Ein stationärer Zustand des Motors zeichnet sich streng genommen dadurch aus, daß die Motordrehzahl und das Drehmoment konstant sind, d. h. die Ableitungen der Motordrehzahl und des Drehmoments nach der Zeit den Wert Null besitzen. Daher sollten die festgesetzten Grenzwerte nahe bei Null liegen. Je näher die Grenzwerte bei Null liegen, desto exakter ist ein stationärer Zustand beim Unterschreiten der Grenzwerte erreicht. Die Grenzwerte sollten daher insbesondere in Abhängigkeit davon gewählt werden, wie exakt der stationäre Zustand erreicht sein muß, um ein sinnvolles Kalibrieren des Voreinstellsignals u_ff zu ermöglichen.

Ein stationärer Zustand der Regelung ist gegeben, wenn das Stellsignal u_fb einen stationären (konstanten) Wert erreicht hat, d. h. die Abweichung map_error des tatsächlichen Drucks map im Ansaugkrümmer vom Sollwert map_ref den Wert Null erreicht hat. Aus Gründen der Praktikabilität reicht es aus, wenn die Abweichung map_error einen Grenzwert nahe Null erreicht oder unterschritten hat. Der Grenzwert sollte in Abhängigkeit davon gewählt werden, wie exakt der stationäre Zustand der Regelung erreicht sein muß, um ein sinnvolles Kalibrieren des Voreinstellsignals u ff zu ermöglichen.

Wenn die beschrieben Werte und ggf. die Werte weiterer relevanter Signale über eine bestimmte Zeitdauer konstant sind, wird in Schritt 26 das Vorliegen des stationären Zustandes festgestellt. Die Zeitdauer, über die die Konstanz vorliegen muß, kann frei gewählt werden. Wenn sie jedoch zu lange gewählt wird, kann dies dazu führen, daß selten stationäre Zustände festgestellt werden, so daß das Kalibrieren nur selten erfolgen kann. In der Regel beträgt die Zeitdauer wenige Sekunden.

Wenn in Schritt 26 der stationäre Zustand nicht festgestellt wird, kehrt das Wenn in Schritt 26 der stationäre Zustand nicht festgestellt wird, kehrt das Verfahren an seinen Ausgangspunkt zurück. Wird hingegen das Vorliegen eines stationären Zustandes festgestellt, so wird als nächstes in Schritt 28 der zum Voreinstellsignal u_ff hinzu zu addierende Offset ff_offset berechnet.

Das Berechnen des Offsets ff_ofsett geschieht wie folgt: Angenommen, das Voreinstellsignal besitze den Wert u_ff = x% und das Stellsignal den Wert u_fb = y%. Im idealen Fall, d. h. ohne Störungen oder veränderte Kenngrößen der Drossel, ist u_fb = 0, bei Vorliegen von Störungen oder veränderte Kenngrößen der Drossel hingegen nicht. Der Offset bei Vorliegen von Störungen oder veränderte Kenngrößen wird nun so ermittelt, daß im Wesentlichen u_fb = 0 hergestellt wird, d. h. das Voreinstellsignal den Wert u_ff = x% + y% annimmt. Im vorliegenden Ausführungsbeispiel muß nicht streng u_fb = 0 gelten. Stattdessen ist ein durch einen Wert α definierter Bereich zugelassen, in dem sich der Wert y% des Stellsignals u_fb bewegen darf, ohne daß ein Offset zum Voreinstellsignal hinzuaddiert wird. Der Wert des Offstes ff_offset berechnet sich dann folgendermaßen:

| | | |
|---|---|---|
| ff_offset = | y - α | für y > α |
| | y + α | für y < -α |
| | 0 | für \|y\| ≤ α |

wobei α ein einstellbarer Wert ist, der typischerweise bei ca. 3% bis 5% liegt.

Im auf das Berechnen des Offsets folgenden Schritt 30 erfolgt das Berechnen eines Korrekturterms für die kalibrierte Abbildungsvorschrift 3 (Fig. 1), die das Stellsignal u_ff in Abhängigkeit von der Motordrehzahl 2 und dem Motordrehmoment 4 ausgibt. In Schritt 32 wird die kalibrierte Abbildungsvorschrift 3 dann anhand des Korrekturterms aktualisiert bzw. korrigiert.

Der Korrekturterm kann bspw. der Gesamtwert des in Schritt 28 berechneten Offsets ff_offset sein. In einer alternativen Ausgestaltung des Verfahrens kann das Aktualisieren, d. h. das Korrigieren, der kalibrierten Abbildungsvorschrift 3 in Schritten erfolgen, die in ihrer Schrittweite nach oben begrenzt sind. Beträgt bspw. der Wert des Voreinstellsignals 50% in der Grundkalibrierung, obwohl er unter den aktuellen Betriebsbedingungen 65% betragen sollte, um den erwünschten Grad an Drosselung (wie er im Sollwert map_ref festgelegt ist) zu erzielen, so erfolgt in der einen Ausgestaltung das Aktualisieren der Abbildungsvorschrift von 50% auf 65% in einem einzigen Aktualisierungsschritt, wohingegen das Aktualisieren der kalibrierten Abbildungsvorschrift 3 in der alternativen Ausgestaltung in mehreren kleinen Aktualisierungsschritten erfolgt, etwa in drei Schritten zu je 5% pro Schritt.

Das Aktualisieren der kalibrierten Abbildungsvorschrift 3 kann die gesamte kalibrierten Abbildungsvorschrift 3 betreffen, d. h. es erfolgt ein Aktualisieren der kalibrierten Abbildungsvorschrift 3 für alle Motorparameter. Alternativ kann es jedoch auch lediglich ein Aktualisieren desjenigen Teils der kalibrierten Abbildungsvorschrift 3 erfolgen, dessen Motorparameter dem stationären Betriebszustand entsprechen.

Nach dem Aktualisieren der kalibrieren Abbildungsvorschrift ist das Kalibrieren des Voreinstellsignals beendet und das Verfahren kehrt in seinen Ausgangszustand zurück. Falls zum Feststellen des stationären Zustandes in Schritt 26 ein Timer Verwendung findet, wird dieser vor der Rückkehr in den Ausgangszustand zurückgesetzt.

Das erfindungsgemäße Verfahren kann sowohl in Form einer Hardwarelösung als auch in Form einer Softwarelösung realisiert werden.

## Patentansprüche

1. Verfahren zum Regenerieren eines Partikelfilters im Abgassystem eines mit einem Regelkreis zum Regeln der Drosselung der Frischluftluftzufuhr ausgestatteten Verbrennungsmotors unter Erhöhung der Abgastemperatur durch Drosseln der Frischluftzufuhr, wobei ein Stellsignal (u_fb) des Regelkreises mit einem Voreinstellsignal (u_ff) zu einem die Drosselung einstellenden Drosselsignal (u) kombiniert wird,
**dadurch gekennzeichnet, daß**
ein Kalibrieren des Voreinstellsignals (u_ff) anhand des Stellsignals (u_fb) erfolgt.

2. Verfahren nach Anspruch 1,
**dadurch gekennzeichnet, daß**
das Kalibrieren des Voreinstellsignals anhand des Stellsignals wiederholt erfolgt.

3. Verfahren nach Anspruch 1 oder 2,
**dadurch gekennzeichnet, daß**
das Kalibrieren anhand eines aus dem Stellsignal (u_fb) und dem Voreinstellsignal (u_ff) ermittelten Korrekturterms erfolgt.

4. Verfahren nach Anspruch 3,
**dadurch gekennzeichnet, daß**
der Korrekturterm anhand eines zum Voreinstellsignal (u_ff) hinzu zu addierenden und auf dem Stellsignal (u_fb) basierenden Offsets (ff_offset) ermittelt wird.

5. Verfahren nach Anspruch 4,
**dadurch gekennzeichnet, daß**
der Offset definiert ist durch
den Wert des Stellsignals (u_fb) abzüglich eines positiven Grenzwertes (α), falls der Wert des Stellsignals (u_fb) größer als der Grenzwert (α) ist,
- durch den Wert des Stellsignals (u_fb) zuzüglich des Grenzwertes (α), falls der Wert des Stellsignals (u_fb) kleiner als das Negative des Grenzwertes (α) ist, und
- durch den Wert Null, falls der Betrag des Stellsignals (u_fb) kleiner als oder gleich dem Grenzwert (α) ist.

6. Verfahren nach Anspruch 4 oder 5,
**dadurch gekennzeichnet, daß**
der Korrekturterm durch den Offset (ff_offset) gegeben ist.

7. Verfahren nach Anspruch 4 oder 5,
**dadurch gekennzeichnet, daß**
Korrekturterm durch einen Bruchteil des Offsets (ff_offset) gegeben ist und daß das Kalibrieren in mehreren, der Anzahl der Bruchteile entsprechenden Kalibrierungsschritten erfolgt.

8. Verfahren nach einem der Ansprüche 1 bis 7,
**dadurch gekennzeichnet, daß**
vor dem Kalibrieren des Voreinstellsignals (u_ff) eine Prüfung dahingehend erfolgt, ob sich der Regelkreis in einem stationären Betriebszustand befindet und das Kalibrieren des Voreinstellsignals (u_ff) nur dann erfolgt, wenn ein stationärer Betriebszustand des Regelkreises festgestellt wird.

9. Verfahren nach einem der Ansprüche 1 bis 8,
**dadurch gekennzeichnet, daß**
das Ermitteln des Voreinstellsignals (u_ff) anhand einer Abbildungsvorschrift erfolgt, welche einen Wert für das Voreinstellsignal (u_ff) in Abhängigkeit von Motorparametern des Verbrennungsmotors liefert, und daß zum Kalibrieren des Voreinstellsignals (u_ff) die Abbildungsvorschrift aktualisiert wird.

10. Verfahren nach Anspruch 9,
**dadurch gekennzeichnet, daß**
zum Kalibrieren ein Aktualisieren der Abbildungsvorschrift für alle Motorparameter erfolgt.

11. Verfahren nach Anspruch 8 und Anspruch 9,
**dadurch gekennzeichnet, daß**
zum Kalibrieren ein Aktualisieren desjenigen Teils der Abbildungsvorschrift erfolgt, dessen Motorparameter dem stationären Betriebszustand entsprechen.

12. Verbrennungsmotor mit
- einer Drosseleinrichtung zum Drosseln der Frischluftzufuhr,
- einem Regelkreis, der zur Ausgabe eines Stellsignals (u_fb) zum Regeln der Drosselung der Frischluftluftzufuhr ausgestaltet ist,
- einer Steuereinheit, die zur Ausgabe eines Voreinstellsignals (u_ff) zum Voreinstellen der Drosselung der Frischluftluftzufuhr ausgestaltet ist, und
- einer Kombiniereinheit, die zum Erzeugen eines die Drosselung einstellenden Drosselsignals (u) anhand einer Kombination des Voreinstellsignals (u_ff) mit dem Stellsignal (u_fb) ausgestaltet ist,
- einem im Abgassystem angeordneten Partikelfilter, welcher unter Erhöhung der Abgastemperatur durch Drosselung der Frischluftzufuhr regenerierbar ist, und
- einer Regenerationseinrichtung zum Regenerieren des Partikelfilters durch Drosselung der Frischluftzufuhr unter Erhöhung der Abgastemperatur
**gekennzeichnet**
**durch** eine Kalibriereinheit zum Kalibrieren des Voreinstellsignals (u_ff), die zum Ausführen des Verfahrens zum Regenerieren eines Partikelfilters nach einem der Ansprüche 1 bis 11 ausgestaltet ist.

## Claims

1. Method for regenerating a particle filter in the exhaust system of an internal combustion engine which is equipped with a control circuit for controlling the throttling of the fresh air supply, by increasing the exhaust gas temperature by throttling the fresh air supply, and an actuation signal (u_fb) of the control circuit being combined with a presetting signal (u_ff) to form a throttle signal (u) which sets the throttling,
**characterized in that**,
the presetting signal (u_ff) is standardized by means of the actuation signal (u_fb).

2. Method according to Claim 1,
**characterized in that**,
the presetting signal is standardized repeatedly by means of the actuation signal.

3. Method according to Claim 1 or 2,
**characterized in that**,
the standardization is carried out by means of a correction term which is determined from the actuation signal (u_ff) and the presetting signal (u_ff).

4. Method according to Claim 3,
**characterized in that**,
the correction term is determined by means of an offset (ff_offset) which is to be added to the presetting signal (u_ff) and is based on the actuation signal (u_fb).

5. Method according to Claim 4,
**characterized in that**,
the offset is defined by the value of the actuation signal (u_fb) minus a positive limiting value (α), if the value of the actuation signal (u_fb) is greater than the limiting value (α),
- by the value of the actuation signal (u_fb) plus the limiting value (α), if the value of the actuation signal (u_fb) is less than the negative of the limiting value (α), and
- by the value zero, if the absolute value of the actuation signal (u_fb) is less than or equal to the limiting value (α).

6. Method according to Claim 4 or 5,
**characterized in that**,
the correction term is provided by the offset (ff_offset).

7. Method according to Claim 4 or 5,
**characterized in that**,
the correction term is given by a fraction of the offset (ff_offset) and the standardization is carried out in a plurality of standardization steps which correspond to the number of fractions.

8. Method according to one of Claims 1 to 7,
**characterized in that**,
before the standardization of the presetting signal (u_ff) a check is carried out to determine whether the control circuit is in a steady operating state and the standardization of the presetting signal (u_ff) takes place only if a steady operating state of the control circuit is detected.

9. Method according to one of Claims 1 to 8,
**characterized in that**,
the presetting signal (u_ff) is determined by means of a mapping rule which supplies a value for the presetting signal (u_ff) as a function of engine parameters of the internal combustion engine, and **in that** the mapping rule is updated in order to standardize the presetting signal (u_ff).

10. Method according to Claim 9,
**characterized in that**,
for the standardization, the mapping rule is updated for all the engine parameters.

11. Method according to Claim 8 and Claim 9,
**characterized in that**,
for the standardization, that part of the mapping rule whose engine parameters correspond to the steady operating state is updated.

12. Internal combustion engine having
- a throttle device for throttling the fresh air supply,
- a control circuit which is designed to output an actuation signal (u_fb) for controlling the throttling of the fresh air supply,
- a control unit which is designed to output a presetting signal (u_ff) for presetting the throttling of the fresh air supply, and
- a combination unit which is designed to generate a throttle signal (u) which sets the throttling by combining the presetting signal (u_ff) with the actuation signal (u_fb),
- a particle filter arranged in the exhaust system, which can be regenerated by increasing the exhaust temperature by throttling the fresh air supply, and
- a regeneration device for regenerating the particle filter by throttling the fresh air supply by increasing the exhaust temperature,
**characterized by** a standardization unit for standardizing the presetting signal (u_ff) which is designed to carry out the method for regenerating a particle filter according to one of Claims 1 to 11.

## Revendications

1. Procédé pour régénérer un filtre à particules dans le système de gaz d'échappement d'un moteur à combustion interne équipé d'un circuit de régulation pour réguler l'étranglement de l'arrivée d'air frais en augmentant la température des gaz d'échappement par étranglement de l'arrivée d'air frais, un signal de commande (u_fb) du circuit de régulation étant combiné avec un signal de préréglage (u_ff) en un signal d'étranglement (u) qui règle l'étranglement, **caractérisé en ce qu'**un calibrage du signal de préréglage (u_ff) est effectué au moyen du signal de commande (u_fb).

2. Procédé selon la revendication 1, **caractérisé en ce que** le calibrage du signal de préréglage au moyen du signal de commande a lieu de manière répétitive.

3. Procédé selon la revendication 1 ou 2, **caractérisé en ce que** le calibrage est effectué au moyen d'un terme de correction déterminé à partir du signal de commande (u_fb) et du signal de préréglage (u_ff).

4. Procédé selon la revendication 3, **caractérisé en ce que** le terme de correction est déterminé au moyen d'un décalage (ff_offset) à additionner au signal de préréglage (u_ff) et basé sur le signal de commande (u_fb).

5. Procédé selon la revendication 4, **caractérisé en ce que** le décalage est défini par la valeur du signal de commande (u_fb) moins une valeur limite positive (α) si la valeur du signal de commande (u_fb) est supérieure à la valeur limite (α),
- par la valeur du signal de commande (u_fb) plus la valeur limite (α) si la valeur du signal de commande (u_fb) est inférieure au négatif de la valeur limite (α) et
- par la valeur zéro si la valeur du signal de commande (u_fb) est inférieure ou égale à la valeur limite (α).

6. Procédé selon la revendication 4 ou 5, **caractérisé en ce que** le terme de correction est donné par le décalage (ff_offset).

7. Procédé selon la revendication 4 ou 5, **caractérisé en ce que** le terme de correction est donné par une fraction du décalage (ff_offset) et **en ce que** le calibrage s'effectue en plusieurs étapes de calibrage correspondant au nombre de fractions.

8. Procédé selon l'une des revendications 1 à 7, **caractérisé en ce qu'**avant de calibrer le signal de préréglage (u_ff), il est vérifié si le circuit de régulation se trouve dans une situation de fonctionnement stable et le calibrage du signal de préréglage (u_ff) n'est effectué que si une situation de fonctionnement stable du circuit de régulation est constatée.

9. Procédé selon l'une des revendications 1 à 8, **caractérisé en ce que** la détermination du signal de préréglage (u_ff) s'effectue au moyen d'une consigne de représentation qui délivre une valeur pour le signal de préréglage (u_ff) en fonction des paramètres du moteur à combustion interne et **en ce que** la consigne de représentation est actualisée pour calibrer le signal de préréglage (u_ff).

10. Procédé selon la revendication 9, **caractérisé en ce qu'**une actualisation de la consigne de représentation a lieu pour tous les paramètres du moteur en vue du calibrage.

11. Procédé selon la revendication 8 et la revendication 9, **caractérisé en ce qu'**en vue du calibrage, il est réalisé une actualisation de cette partie de la consigne de représentation dont les paramètres du moteur correspondent à la situation de fonctionnement stable.

12. Moteur à combustion interne comprenant :
- un dispositif d'étranglement pour étrangler l'arrivée d'air frais,
- un circuit de régulation qui est équipé pour délivrer un signal de commande (u_fb) en vue de réguler l'étranglement de l'arrivée d'air frais,
- une unité de commande qui est équipée pour délivrer un signal de préréglage (u_ff) en vue de prérégler l'étranglement de l'arrivée d'air frais,
- une unité de combinaison qui est équipée pour générer un signal d'étranglement (u) qui règle l'étranglement au moyen d'une combinaison du signal de préréglage (u_ff) avec le signal de commande (u_fb),
- un filtre à particules disposé dans le système de gaz d'échappement qui peut être régénéré en augmentant la température des gaz d'échappement par étranglement de l'arrivée d'air frais et
- un dispositif de régénération pour régénérer le filtre à particules par étranglement de l'arrivée d'air frais en augmentant la température des gaz d'échappement,
**caractérisé**
**par** une unité de calibrage destinée à calibrer le signal de préréglage (u_ff) et qui est équipée pour mettre en oeuvre le procédé de régénération d'un filtre à particules selon l'une des revendications 1 à 11.
